# EUROPÄISCHE PATENTSCHRIFT

(11) **EP 2 106 327 B1**
(45) Veröffentlichungstag und Bekanntmachung des Hinweises auf die Patenterteilung: **05.05.2010**
(21) Anmeldenummer: 07822614.9
(22) Anmeldetag: 15.11.2007
(51) Int. Cl.: B24B 55/10

(54) **HANDGEFÜHRTE WERKZEUGMASCHINE**
HAND-HELD MACHINE TOOL
MACHINE-OUTIL À MAIN

(30) Priorität: 27.12.2006 DE 102006061635
(43) Veröffentlichungstag der Anmeldung: 07.10.2009
(73) Patentinhaber: Robert Bosch GmbH, 70442 Stuttgart (DE)
(72) Erfinder: ROEHM, Heiko, 70176 Stuttgart (DE); HEBER, Andreas, 70794 Filderstadt (DE)
(86) Internationale Anmeldenummer: PCT/EP2007/062368
(87) Internationale Veröffentlichungsnummer: WO 2008/080688

(56) Entgegenhaltungen:
- EP-A- 1 506 840
- WO-A-2004/039539
- DE-A1-102005 014 045

## Beschreibung

Die Erfindung bezieht sich auf eine handgeführte Werkzeugmaschine, insbesondere eine Schleifwerkzeugmaschine, nach dem Oberbegriff des Anspruches 1.

### Stand der Technik

Aus der WO 2004/039539 A1 oder der DE 10 2005 014 045 A1 ist eine handgeführte Schleifwerkzeugmaschine bekannt, die an der Unterseite des Gehäuses einen Schleifteller mit Absaugbohrungen zum Absaugen von Staub aufweist. Auf den Schleifteller wird ein Schleifblatt aufgebracht, in das mit den Absaugbohrungen korrespondierende Löcher eingestanzt sind. Mithilfe eines Staublüfters wird während des Betriebs der Schleifwerkzeugmaschine der anfallende Schleifstaub durch die Löcher im Schleifblatt und weiter über die Bohrungen im Schleifteller über einen Ausblasstutzen am Gehäuse in einen Staubbehälter geleitet, der auf den Ausblasstutzen aufgesteckt ist. Zum Leeren des Staubbehälters wird dieser entgegengesetzt zur Aufsteckrichtung axial von dem Ausblasstutzen abgezogen. Der Staubbehälter ist üblicherweise über einen Dichtring, der auf dem Aufblasstutzen aufsitzt, gegenüber der Umgebung abgedichtet. Beim Abziehen des Staubbehälters kann hierbei das Problem auftreten, dass aufgrund der erhöhten Reibung zwischen dem Dichtring und dem Staubbehälter ein erheblicher Widerstand zu überwinden ist, um den Staubbehälter vom Ausblasstutzen zu lösen. Nachdem der anfängliche hohe Widerstand überwunden ist, wird der Staubbehälter ruckartig freigegeben.

### Offenbarung der Erfindung

Der Erfindung liegt die Aufgabe zugrunde, mit einfachen konstruktiven Maßnahmen eine handgeführte Werkzeugmaschine so auszubilden, dass ein kontrolliertes Entnehmen des Staubauffangbehälters von der Werkzeugmaschine ermöglicht ist.

Diese Aufgabe wird erfindungsgemäß mit den Merkmalen des Anspruches 1 gelöst. Die Unteransprüche geben zweckmäßige Weiterbildungen an.

Die erfindungsgemäße handgeführte Werkzeugmaschine weist in einem Gehäuse einen elektrischen Antriebsmotor zum Antrieb eines Werkzeuges auf, mittels dem ein Werkstück zu bearbeiten ist. Mit dem Gehäuse kann ein Staubauffangbehälter zur Aufnahme von Bearbeitungsabrieb wie zum Beispiel Schleifstaub verbunden werden, indem ein Behälterstutzen, der in die Wandung des Staubauffangbehälters eingebracht ist, mit einem zugeordneten Ausblasstutzen am Gehäuse der Werkzeugmaschine axial aufgeschoben wird. In der montierten Lage sind Behälterstutzen und Ausblasstutzen koaxial angeordnet und weisen eine gemeinsame Längsachse auf.

Zum Lösen dieser Verbindung ist erfindungsgemäß vorgesehen, dass die Wandung des Staubauffangbehälters und eine zugeordnete Wandung des Gehäuses über mindestens einen gemeinsamen Abstützpunkt auf Kontakt zueinander liegen, der mit radialem Abstand zur Längsachse angeordnet ist, wobei durch Drehen des Staubauffangbehälters um die Längsachse des Behälterstutzens der Abstützpunkt in Achsrichtung, bezogen auf die Längsachse des Behälterstutzens, und zweckmäßigerweise zugleich in Umfangsrichtung wandert. Diese überlagerte Dreh- und Achsbewegung des Kontaktpunktes stellt eine Kombination aus rotatorischer und translatorischer Verstellbewegung dar, wobei die translatorische Komponente in Achsrichtung des Behälterstutzens des Staubauffangbehälters weist. Diese axiale Bewegung des Kontaktpunktes dient als Stellbewegung für die axiale Lösebewegung des Staubauffangbehälters, der sich über den Abstützpunkt an der Wandung des Gehäuses abstützt. Die Bahnkurve des Kontaktpunktes folgt etwa einer Spiralform, was dazu führt, dass bei einem Verdrehen des Staubauffangbehälters um die Achse des Behälterstutzens automatisch eine axiale Verschiebung in Löserichtung des Behälters erreicht wird. Es ist daher nicht mehr erforderlich, den Staubauffangbehälter mit einer manuellen, axialen Lösekraft zu beaufschlagen. Vielmehr ist es ausreichend, den Staubbehälter lediglich manuell um die Achse des Behälterstutzens zu verdrehen; die axiale Verschiebung ergibt sich automatisch über den wandernden Kontaktpunkt zwischen den Wandungen von Staubauffangbehälter und Gehäuse der Werkzeugmaschine.

Gemäß vorteilhafter Weiterbildung ist vorgesehen, dass mindestens eine der einander zugewandten Wandungen von Staubauffangbehälter und Gehäuse eine Wandform aufweist, die von einer vertikal zur Längsachse des Behälterstutzens stehenden Ebene abweicht. Diese Wandung, die entweder am Staubauffangbehälter oder am Gehäuse oder auch an beiden Bauteilen angeordnet ist, kann entweder in sich eben ausgeführt sein oder eine von einer Ebene abweichende Form besitzen, beispielsweise als dreidimensionale Freiformfläche ausgebildet sein. Wesentlich ist, dass zumindest ein Teil dieser Wandung winklig zur Ebene vertikal durch die Längsachse des Behälterstutzens ausgeführt ist, wobei an diesem Teil der Wandung der Kontaktpunkt zwischen Staubauffangbehälter und Gehäuse während des Lösens des Behälters entlang wandert. Aufgrund der schiefwinkligen Ausrichtung dieses Teils der Wandung führt der Kontaktpunkt während der Lösebewegung eine Bewegung mit axialer Komponente aus, die verantwortlich ist für das axiale Entfernen des Staubauffangbehälters vom Ausblasstutzen.

In der montierten Lage gibt es zweckmäßig zumindest einen Abstützpunkt zwischen den einander zugewandten Gehäusewandungen von Werkzeugmaschinengehäuse und Staubauffangbehälter. Möglich ist es aber auch, zueinander korrespondierende Wandungen auszubilden, die in der montierten Lage des Staubauffangbehälters zumindest abschnittsweise flächig aneinander liegen. In dieser Ausführung gibt es daher zumindest in der montierten Lage nicht nur einen Kontaktpunkt, sondern eine Kontaktfläche, wobei mit dem Beginn der Verdrehbewegung des Staubauffangbehälters um die Längsachse des Behälterstutzens der flächige Kontakt aufgehoben und zu einem Kontaktpunkt reduziert wird.

Gemäß einer weiteren zweckmäßigen Ausführung ist zumindest einer der Stutzen - entweder der Behälterstutzen am Staubauffangbehälter oder der Ausblasstutzen am Gehäuse - geringfügig konisch ausgebildet, wohingegen der jeweils andere Stutzen zweckmäßig zylindrisch ausgeführt ist. Beim Aufschieben nimmt dadurch die von der Dichtung verursachte Reibkraft zu.

Des Weiteren kann es zweckmäßig sein, an der Mantelfläche eines Stutzens eine Erhebung vorzusehen, die in montierter Lage in eine zugeordnete Rastnut am jeweils anderen Stutzen einragt. Auf diese Weise ist eine in Achsrichtung formschlüssige Rastverbindung gegeben, die den Staubauffangbehälter unter normalen Betriebsbedingungen trotz der vom Motor verursachten bzw. der bei der Werkstückbearbeitung auftretenden Vibrationen in der montierten Lage am Gehäuse hält. Aufgrund der Eigenelastizität der Stutzen bzw. der Rastglieder kann die Rastverbindung selbsttätig wieder aufgehoben werden, sobald der Staubauffangbehälter um die Längsachse des Behälterstutzens verdreht wird.

Weitere Vorteile und zweckmäßige Ausführungen sind den weiteren Ansprüchen, der Figurenbeschreibung und den Zeichnungen zu entnehmen. Es zeigen:
- Fig. 1: einen Schnitt durch eine als Schwing- oder Exzenterschleifer ausgeführte Werkzeugmaschine, an deren Gehäuse ein Staubauffangbehälter befestigt ist, der mit einem Behälterstutzen versehen ist, welcher auf einen Ausblasstutzen am Gehäuse aufschiebbar ist,
- Fig. 2: einen Schnitt durch den Staubauffangbehälter mit einer Darstellung des leicht konisch ausgebildeten Behälterstutzens und einer gegenüber der Längsachse des Behälterstutzens schräg verlaufenden Wandung,
- Fig. 3: der Ausblasstutzen im Schnitt, welcher einteilig mit der Wandung des Gehäuses der Werkzeugmaschine ausgebildet ist,
- Fig. 4: eine schematische, perspektivische Darstellung einer Werkzeugmaschine mit Ausblasstutzen am Gehäuse, auf den der Staubauffangbehälter aufschiebbar ist.

In den Figuren sind gleiche Bauteile mit gleichen Bezugszeichen versehen.

Bei der in Fig. 1 dargestellten Werkzeugmaschine 1 handelt es sich um einen Schwingschleifer oder Exzenterschleifer, wobei im Rahmen der Erfindung auch sonstige handgeführte, elektrisch angetriebene Werkzeugmaschinen in Betracht kommen, bei denen ein Bearbeitungsabrieb anfällt, der in einem Staubauffangbehälter aufgefangen wird.

Die Werkzeugmaschine 1 weist in einem aus Kunststoff bestehenden Gehäuse 2 einen elektrischen Antriebsmotor 3 auf, der eine Antriebswelle 4 antreibt, die exzentrisch mit einem Werkzeug 5 verbunden ist. Zur Stromversorgung des elektrischen Antriebsmotors 3 ist ein Stromanschluss 10 vorgesehen. Der bei der Bearbeitung eines Werkstücks anfallende Abrieb, insbesondere der Schleifstaub, wird beispielsweise mithilfe eines Staublüfters, der in der Werkzeugmaschine angeordnet ist, abgesaugt und in das Innere des Gehäuses 2 transportiert. Von dort gelangt der Abrieb über einen Ausblasstutzen 6, der einteilig mit dem Gehäuse 2 ausgebildet ist, in einen Staubauffangbehälter 7. Der Staubauffangbehälter 7, der vorteilhaft ebenfalls aus Kunststoff besteht und in den gegebenenfalls ein Filterelement, beispielsweise ein Papierfilter oder ein Polymerfilter einsetzbar ist, weist einen Behälterstutzen 8 auf, der einteilig mit der Wandung des Staubauffangbehälters 7 ausgebildet ist. Dieser Behälterstutzen 8 wird axial auf den Ausblasstutzen 6 des Gehäuses 2 aufgeschoben. In der in Fig. 1 dargestellten montierten Lage weisen der Behälterstutzen 8 und der Ausblasstutzen eine gemeinsame Längsachse 9 auf.

Wie der vergrößerten Darstellung des Staubauffangbehälters 7 nach Fig. 2 zu entnehmen, ist an der Wandung des Staubauffangbehälters benachbart zur Öffnung des Behälterstutzens 8 eine schiefwinklig angeordnete, äußere Abstützwand 11 ausgebildet, die in sich eben ausgebildet ist und gegenüber der Längsachse 9 des Behälterstutzens 8 einen Winkel α einschließt, der von 90° abweicht. Im Ausführungsbeispiels beträgt der Winkel α etwa 45° bis 50°. Die Abstützwand 11 korrespondiert mit einer zugeordneten Abstützwand 15 (Fig. 4) am Gehäuse der Werkzeugmaschine, und zwar in der Weise, dass in montierter Lage des Staubauffangbehälters 7 die zugeordneten Abstützwände flächig aneinander liegen. Aufgrund des Winkels α, der nicht 90° beträgt und damit von einer Ebene senkrecht durch die Längsachse 9 abweicht, wird bei einem Verdrehen des Staubauffangbehälters 7 um die Längsachse 9 des Behälterstutzens 8 eine axiale Verschiebebewegung erreicht, die dadurch zustande kommt, dass mit Beginn der Verdrehbewegung ein Kontaktpunkt zwischen den zugeordneten Abstützwänden 11 und 15 auf einer im Prinzip beliebigen Bahn entlang wandert, die einen radialen Abstand zur Längsachse 9 aufweist. Dies in Verbindung mit der schiefwinkligen Anordnung der Abstützwände hat eine axiale Verstellung des Staubauffangbehälters 7 aus der montierten Lage in die gelöste, vom Ausblasstutzen abgezogene Lage zur Folge.

Wie Fig. 2 weiters zu entnehmen, ist in die Innenwandung des Behälterstutzens 8 eine umlaufende Rastnut 12 eingebracht. In diese Rastnut 12 greifen im zusammengesteckten Zustand die in Fig. 3 dargestellten Erhebungen 13 ein, die sich auf der Außenseite des Ausblasstutzens 6 befinden und ringförmig ausgeführt sind. Hierdurch wird eine Rastverbindung zwischen dem Behälterstutzen 8 und dem Ausblasstutzen 6 erreicht, die den während des normalen Betriebs der Werkzeugmaschine auftretenden Belastungen standhält und den Staubauffangbehälter 7 sicher am Gehäuse der Werkzeugmaschine hält. Außerdem ist Fig. 2 zu entnehmen, dass an der äußeren Mantelfläche des Ausblasstutzens 6 ein umlaufender Dichtring 14 angeordnet ist, der in montierter Lage dichtend an der Innenseite des Behälterstutzens 8 anliegt und Fehlluftströme vermeiden hilft.

In Fig. 4 ist eine Werkzeugmaschine in einer Variante dargestellt, bei der die einander zugewandten Kontaktflächen an den Abstützwänden 11 und 15 sphärisch bzw. dreidimensional geformt ausgebildet sind. Die beiden Abstützwände 11 und 15 an den Wandungen von Staubauffangbehälter 7 bzw. Gehäuse 2 sind korrespondierend zueinander ausgebildet, so dass in der montierten Lage die Abstützwände 11 und 15 flächig aufeinander liegen. Aufgrund der dreidimensionalen Form der Abstützwände wird bei einem Verdrehen des Staubauffangbehälters 7 um die Längsachse 9 des Behälterstutzens 8 mindestens ein Kontakt- bzw. Abstützpunkt an der Abstützwand 11 sich entlang der Abstützwand 15 bewegen. Die dreidimensionale Form der Abstützwand 15 sorgt dafür, dass während der Drehbewegung der Abstützpunkt eine axiale Stell- bzw. Verschiebebewegung des Staubauffangbehälters 7 ausführt, so dass sich der Staubauffangbehälter axial in Richtung der Längsachse 9 des Behälterstutzens 8 vom Gehäuse 2 der Werkzeugmaschine 1 entfernt.

## Patentansprüche

1. Handgeführte Werkzeugmaschine, insbesondere Schleifwerkzeugmaschine wie Exzenterschleifer oder Schwingschleifer, mit einem in einem Gehäuse (2) angeordneten Antriebsmotor (3) zum Antrieb eines ein Werkstück bearbeitenden Werkzeugs (5), wobei ein mit dem Gehäuse (2) verbundener Staubauffangbehälter (7) zur Aufnahme von Bearbeitungsstaub vorgesehen und in die Wandung des Staubauffangbehälters (7) ein Behälterstutzen (8) eingebracht ist, der auf einen Ausblasstutzen (6) im Gehäuse (2) axial aufschiebbar ist, so dass in montierter Lage der Behälterstutzen (8) und der Ausblasstutzen (6) eine gemeinsame Längsachse (9) aufweisen, **dadurch gekennzeichnet, dass** zum Lösen der Verbindung die Wandung (11) des Staubauffangbehälters (7) und eine zugeordnete Wandung (15) des Gehäuses (2) über zumindest einen gemeinsamen Abstützpunkt auf Kontakt liegen, der mit radialem Abstand zur Längsachse (9) angeordnet ist, und dass bei einer Drehung des Staubauffangbehälters (7) um die Längsachse (9) des Behälterstutzens (8) der Abstützpunkt zwischen Staubauffangbehälter (7) und Gehäuse (2) sich in Achsrichtung - bezogen auf die Längsachse (9) des Behälterstutzens (8) - verschiebt.

2. Werkzeugmaschine nach Anspruch 1,
**dadurch gekennzeichnet, dass** der Abstützpunkt sich zugleich in Umfangsrichtung verschiebt.

3. Werkzeugmaschine nach Anspruch 1 oder 2,
**dadurch gekennzeichnet, dass** mindestens eine der einander zugewandten Wandungen (11, 15) von Staubauffangbehälter (7) und Gehäuse (2) eine von einer vertikal zur Längsachse (9) des Behälterstutzens (8) stehenden Ebene abweichende Wandform aufweist.

4. Werkzeugmaschine nach einem der Ansprüche 1 bis 3,
**dadurch gekennzeichnet, dass** in montierter Lage ein Abstützpunkt am Staubauffangbehälter (7) mit einem Abstützpunkt am Gehäuse (2) auf Kontakt liegt.

5. Werkzeugmaschine nach Anspruch 4,
**dadurch gekennzeichnet, dass** in montierter Lage die einander zugewandten Wandungen (11, 15) von Staubauffangbehälter (7) und Gehäuse (2) zumindest abschnittsweise flächig aneinander liegen.

6. Werkzeugmaschine nach einem der Ansprüche 1 bis 5,
**dadurch gekennzeichnet, dass** einer der Stutzen (6, 8) konisch ausgebildet ist.

7. Werkzeugmaschine nach einem der Ansprüche 1 bis 6,
**dadurch gekennzeichnet, dass** an der Mantelfläche eines Stutzens (6) eine Erhebung (13) angeordnet ist, die in montierter Lage in eine zugeordnete Rastnut (12) am anderen Stutzen (8) einragt.

8. Werkzeugmaschine nach einem der Ansprüche 1 bis 7,
**dadurch gekennzeichnet, dass** zwischen Behälterstutzen (8) und Ausblasstutzen (6) ein Dichtring (14) angeordnet ist.

9. Werkzeugmaschine nach einem der Ansprüche 1 bis 8,
**dadurch gekennzeichnet, dass** in den Staubauffangbehälter (7) ein Filterelement einsetzbar ist.

## Claims

1. Portable power tool, in particular a power sander, such as an eccentric sander or orbital sander, comprising a drive motor (3) arranged in a housing (2) for driving a tool (5) working a workpiece, wherein a dust collecting container (7) connected to the housing (2) is provided for receiving dust produced during work, and a container connecting piece (8) is incorporated in the wall of the dust collecting container (7) and can be pushed axially onto an exhaust connecting piece (6) in the housing (2), such that the container connecting piece (8) and the exhaust connecting piece (6) have a common longitudinal axis (9) in the fitted position, **characterized in that**, to release the connection, the wall (11) of the dust collecting container (7) and an associated wall (15) of the housing (2) are in contact via at least one common supporting point which is arranged at a radial distance from the longitudinal axis (9), and **in that**, when the dust collecting container (7) is rotated about the longitudinal axis (9) of the container connecting piece (8), the supporting point between dust collecting container (7) and housing (2) shifts in the axial direction with respect to the longitudinal axis (9) of the container connecting piece (8).

2. Power tool according to Claim 1, **characterized in that** the supporting point at the same time shifts in the circumferential direction.

3. Power tool according to Claim 1 or 2, **characterized in that** at least one of the walls (11, 15) of dust collecting container (7) and housing (2) which face one another has a wall shape deviating from a plane disposed vertically to the longitudinal axis (9) of the container connecting piece (8).

4. Power tool according to one of Claims 1 to 3, **characterized in that**, in the fitted position, a supporting point on the dust collecting container (7) is in contact with a supporting point on the housing (2).

5. Power tool according to Claim 4, **characterized in that**, in the fitted position, the walls (11, 15) of dust collecting container (7) and housing (2) which face one another bear flat against one another at least in sections.

6. Power tool according to one of Claims 1 to 5, **characterized in that** one of the connecting pieces (6, 8) is of conical design.

7. Power tool according to one of Claims 1 to 6, **characterized in that** a prominence (13) is arranged on the lateral surface of one connecting piece (6), said prominence (13) projecting in the fitted state into an associated latching groove (12) on the other connecting piece (8).

8. Power tool according to one of Claims 1 to 7, **characterized in that** a sealing ring (14) is arranged between container connecting piece (8) and exhaust connecting piece (6).

9. Power tool according to one of Claims 1 to 8, **characterized in that** a filter element can be inserted into the dust collecting container (7).

## Revendications

1. Machine-outil à main, notamment meule, telle qu'une ponceuse excentrique ou une ponceuse orbitale, comprenant un moteur d'entraînement (3) disposé dans un boîtier (2), pour l'entraînement d'un outil (5) usinant une pièce, un récipient de collecte de la poussière (7) connecté au boîtier (2) étant prévu pour recevoir la poussière d'usinage et un raccord de récipient (8) étant monté dans la paroi du récipient de collecte de la poussière (7), lequel peut être poussé axialement sur un raccord de soufflage (6) dans le boîtier (2), de sorte que dans la position montée, le raccord de récipient (8) et le raccord de soufflage (6) présentent un axe longitudinal commun (9), **caractérisée en ce que** pour libérer la connexion, la paroi (11) du récipient de collecte de la poussière (7) et une paroi associée (15) du boîtier (2) sont en contact par le biais d'au moins un point d'appui commun, qui est disposé à distance radiale de l'axe longitudinal (9), et **en ce que** dans le cas d'une rotation du récipient de collecte de la poussière (7) autour de l'axe longitudinal (9) du raccord de récipient (8), le point d'appui entre le récipient de collecte de la poussière (7) et le boîtier (2) se déplace dans la direction axiale - par rapport à l'axe longitudinal (9) du raccord de récipient (8).

2. Machine-outil selon la revendication 1,
**caractérisée en ce que** le point d'appui se déplace en même temps dans la direction périphérique.

3. Machine-outil selon la revendication 1 ou 2,
**caractérisée en ce qu'**au moins l'une des parois tournées l'une vers l'autre (11, 15) du récipient de collecte de la poussière (7) et du boîtier (2) présente une forme de paroi s'écartant d'un plan orienté verticalement par rapport à l'axe longitudinal (9) du raccord de récipient (8).

4. Machine-outil selon l'une quelconque des revendications 1 à 3, **caractérisée en ce que** dans la position montée, un point d'appui sur le récipient de collecte de la poussière (7) est en contact avec un point d'appui sur le boîtier (2).

5. Machine-outil selon la revendication 4,
**caractérisée en ce que** dans la position montée, les parois tournées l'une vers l'autre (11, 15) du récipient de collecte de la poussière (7) et du boîtier (2) se situent au moins en partie en appui à plat l'une contre l'autre.

6. Machine-outil selon l'une quelconque des revendications 1 à 5,
**caractérisée en ce que** l'un des raccords (6, 8) est réalisé sous forme conique.

7. Machine-outil selon l'une quelconque des revendications 1 à 6, **caractérisée en ce qu'**un rehaussement (13) est disposé sur la surface d'enveloppe d'un raccord (6), et pénètre dans la position montée dans une rainure d'encliquetage associée (12) sur l'autre raccord (8).

8. Machine-outil selon l'une quelconque des revendications 1 à 7,
**caractérisée en ce qu'**une bague d'étanchéité (14) est disposée entre le raccord de récipient (8) et le raccord de soufflage (6).

9. Machine-outil selon l'une quelconque des revendications 1 à 8,
**caractérisée en ce qu'**un élément de filtre peut être inséré dans le récipient de collecte de la poussière (7).
